# EUROPÄISCHE PATENTANMELDUNG

(11) **EP 4 641 075 A1**
(43) Veröffentlichungstag der Anmeldung: **29.10.2025**
(21) Anmeldenummer: 24172619.9
(22) Anmeldetag: 26.04.2024
(51) Int. Cl.: F21S 41/143, F21S 41/151, F21S 41/255, F21S 41/265, F21S 41/43, F21S 41/47, F21S 41/686

(54) **LEUCHTE FÜR EIN FAHRZEUG**

(71) Anmelder: ZKW Group GmbH, 3250 Wieselburg (AT)
(72) Erfinder: Jackl, Christian, 3250 Wieselburg (AT); Amundsson, Lars, 4300 St. Valentin (AT)
(74) Vertreter: Patentanwaltskanzlei Matschnig & Forsthuber OG

(57) **Zusammenfassung**

Leuchte (1) für ein Fahrzeug, welche Leuchte (1) einen Bildgeber (2), ein Projektionssystem (3) und eine adaptive Aperturvorrichtung (4) aufweist, wobei die Aperturvorrichtung (4) entlang des Strahlengangs eine erste Öffnung (5) in einer ersten Ebene (6) und eine zweite Öffnung (7) in einer zweiten Ebene (8) aufweist, wobei im Betrieb der Leuchte (1) ein Strahlenbündel (20) durch die erste Öffnung (5) auf einen ersten Anteil des Strahlenbündels reduziert und dieser erste Anteil durch die zweite Öffnung (7) auf einen Restanteil des Strahlenbündels (20) reduziert wird, wobei die erste Öffnung (5) in der ersten Ebene (6) und die zweite Öffnung (7) in der zweiten Ebene (8) relativ zueinander verschiebbar sind.

## Beschreibung

Die Erfindung betrifft eine Leuchte für ein Fahrzeug, welche Leuchte einen Bildgeber und ein Projektionssystem aufweist, wobei von dem Bildgeber im Betrieb der Leuchte segmentiertes Licht als Strahlenbündel entlang eines Strahlengangs abstrahlbar ist, wobei ein im Betrieb abgestrahltes Strahlenbündel zumindest teilweise über das Projektionssystem als eine segmentierte Lichtverteilung vor die Leuchte projiziert wird, wobei entlang des Strahlengangs eine adaptive Aperturvorrichtung angeordnet ist, durch welche Aperturvorrichtung im Betrieb das Strahlenbündel teilweise abgeschottet wird, so dass durch die Aperturvorrichtung ein variierbarer Restanteil des Strahlenbündels durchtritt.

Eine vergleichbare Leuchte ist beispielsweise aus der DE102019118264A1 bekannt geworden. Darin wird eine Beleuchtungsvorrichtung für ein Kraftfahrzeug beschrieben. Diese Beleuchtungsvorrichtung ist insbesondere als ein hochauflösender Scheinwerfer ausgebildet und umfasst eine Aperturblende, welche eine veränderbare Öffnungsweite aufweist, um die Abbildungsgüte und die Beleuchtungsstärke an unterschiedliche Anforderungen anpassen zu können. Als mögliche Ausbildung der Aperturblende wird eine Irisblende vorgeschlagen. Eine Irisblende ist eine bekannte Ausbildung einer Aperturblende. Eine solche Irisblende umfasst üblicherweise eine Vielzahl an beweglichen Komponenten, welche über eine aufwendige Mechanik eine Veränderung der Öffnungsweite erlauben. Die praktische Realisierung einer solchen Aperturblende, in der Ausführung als Irisblende, ist jedoch mit hohen Kosten verbunden.

Die Aufgabe der Erfindung besteht daher darin, eine Leuchte für ein Fahrzeug bereitzustellen, welche zumindest den genannten Nachteil überwindet.

Die Aufgabe wird mit einer Leuchte der eingangs genannten Art gelöst, wobei die Aperturvorrichtung entlang des Strahlengangs eine erste Öffnung in einer ersten Ebene und eine zweite Öffnung in einer zweiten Ebene aufweist, wobei im Betrieb das Strahlenbündel durch die erste Öffnung auf einen ersten Anteil des Strahlenbündels reduziert und dieser erste Anteil durch die zweite Öffnung auf den Restanteil des Strahlenbündels reduziert wird, wobei die erste Öffnung in der ersten Ebene und die zweite Öffnung in der zweiten Ebene relativ zueinander verschiebbar sind.

Eine "Öffnung" meint dabei eine Öffnung in Bezug auf Licht. Das heißt, dass zumindest in unmittelbarer Umgebung in der Ebene um die Öffnung kein Licht durch die Ebene tritt, durch die Öffnung selbst jedoch Licht hindurchtreten kann. Dadurch wird das Strahlenbündel beim Durchtritt durch die erste Ebene und damit durch die erste Öffnung auf einen ersten Anteil des Strahlenbündels reduziert, welcher erste Anteil beim Durchtritt durch die zweite Ebene und damit durch die zweite Öffnung auf den Restanteil des Strahlenbündels reduziert wird. Der erste Anteil des Strahlenbündels und der Restanteil des Strahlenbündels können sich auf den jeweiligen Lichtstrom des Strahlenbündels nach der jeweiligen Ebene entlang des Strahlengangs beziehen.

Durch die Verschiebung der ersten Öffnung und der zweiten Öffnung in der jeweiligen Ebene relativ zueinander, kann der durch die Aperturvorrichtung tretende Restanteil des Strahlenbündels variiert werden, ohne eine komplizierte Mechanik bemühen zu müssen.

Dabei kann mit Vorteil vorgesehen sein, dass die erste Öffnung und zweite Öffnung geometrisch ähnlich, bevorzugt geometrisch kongruent, sind.

Um die Implementierung der adaptiven Aperturvorrichtung in die Leuchte zu vereinfachen kann vorgesehen sein, dass die erste Öffnung symmetrisch entlang einer ersten Symmetrieachse und die zweite Öffnung symmetrisch entlang einer zweiten Symmetrieachse ausgeführt ist.

Dabei kann es vorteilhaft sein, wenn die erste Öffnung einen ersten Öffnungsmittelpunkt mit einem ersten Öffnungsradius sowie einen zweiten Öffnungsmittelpunkt mit einem zweiten Öffnungsradius aufweist und die zweite Öffnung einen dritten Öffnungsmittelpunkt mit einem dritten Öffnungsradius sowie einen vierten Öffnungsmittelpunkt mit einem vierten Öffnungsradius aufweist, wobei der erste Öffnungsradius gleich dem dritten Öffnungsradius und der zweite Öffnungsradius gleich dem vierten Öffnungsradius ist, wobei der erste Öffnungsradius größer als der zweite Öffnungsradius ist und wobei der erste Öffnungsmittelpunkt sowie der zweite Öffnungsmittelpunkt an der ersten Symmetrieachse und der dritte Öffnungsmittelpunkt sowie der vierte Öffnungsmittelpunkt an der zweiten Symmetrieachse angeordnet sind.

Mit Vorteil kann vorgesehen sein, dass das Projektionssystem mindestens drei optische Linsen, bevorzugt fünf optische Linsen, umfasst, wobei sich die erste Ebene sowie die zweite Ebene im Strahlengang nach der ersten Linse, beziehungsweise bevorzugt zwischen der dritten Linse und der vierten Linse befinden.

Vorteilhafterweise sind die erste Ebene und die zweite Ebene parallel zueinander ausgerichtet.

Um den Einfluss der adaptiven Aperturvorrichtung auf die projizierte segmentierte Lichtverteilung zu erhöhen, können die erste Ebene und die zweite Ebene in einem Winkel zueinander ausgerichtet sein.

Mit Vorteil sind die erste Öffnung und die zweite Öffnung auf einer Folie angeordnet, wobei die Folie über zumindest eine Umlenkrolle entlang der ersten Ebene und der zweiten Ebene geführt ist, wobei die Folie über einen Aktuator beweglich ist, womit die erste Öffnung in der ersten Ebene und die zweite Öffnung in der zweiten Ebene relativ zueinander gleichzeitig über den Aktuator verschoben werden können.

Dabei kann der Restanteil des Strahlenbündels besonders einfach variiert werden, wenn die Folie an einem ersten Ende über eine Feder vorgespannt ist und an einem dem ersten Ende gegenüberliegenden zweiten Ende der Folie mit dem Aktuator verbunden ist.

Alternativ kann vorgesehen sein, dass die Folie in sich geschlossen ist.

Weiters betrifft die Erfindung ein Kraftfahrzeug mit einer derartigen Leuchte.

Die Erfindung ist im Folgenden anhand beispielhafter und nicht einschränkender Figuren veranschaulicht. Darin zeigt
Fig. 1 eine Darstellung einer Leuchte,
Fig. 2 eine Schnittdarstellung einer Leuchte,
Fig. 3a schematisch eine Folie mit einer ersten Öffnung und einer zweiten Öffnung,
Fig. 3b schematisch eine Schnittdarstellung durch die Folie,
Fig. 4a bis Fig. 4d mögliche Ausführungen der adaptiven Aperturvorrichtung mit einer Folie,
Fig. 5a und Fig. 5b eine erste Stellung der adaptiven Aperturvorrichtung, sowie den daraus resultierenden Restanteil eines Strahlenbündels und
Fig. 6a und Fig. 6b eine zweite Stellung der adaptiven Aperturvorrichtung, sowie den daraus resultierenden Restanteil eines Strahlenbündels.
Fig. 1 zeigt eine Leuchte 1. Diese Leuchte 1 weist einen Bildgeber 2, gezeigt in Fig. 2, und ein Projektionssystem 3 auf. Das Projektionssystem 3 ist in einem Halter 30 aufgenommen, welcher Halter 30 mit einem Träger 31 verbunden sein kann. Der Träger 31 kann als Kühlkörper ausgeformt sein. Weiters kann der Bildgeber 2 auf dem Träger 31 angeordnet sein.

Wie in Fig. 2 dargestellt, wird im Betrieb der Leuchte 1 von dem Bildgeber 2 segmentiertes Licht als Strahlenbündel 20 entlang eines Strahlengangs abgestrahlt. Der Betrieb der Leuchte 1 wird also dadurch bestimmt, ob von dem Bildgeber 2 Licht abgestrahlt wird. Das heißt die Leuchte 1 ist in Betrieb, wenn von dem Bildgeber 2 Licht abgestrahlt wird. Der Strahlengang gibt einen Pfad mit einer Richtung vor, welcher Pfad von dem Bildgeber 2 ausgeht. Der Pfad fällt im vorliegenden Fall mit der optischen Achse X des Projektionssystems 3 zusammen. Der Bildgeber 2 kann eine Matrix mit einer Vielzahl an LED-Lichtquellen umfassen, welche LED-Lichtquellen getrennt ansteuerbar sind, um segmentiertes Licht als Strahlenbündel 20 abzustrahlen. Die Matrix kann dabei aus mehreren tausend LED-Lichtquellen bestehen. Der Bildgeber 2 kann auch bekannte alternative Modulationstechniken umfassen, wie beispielsweise einen LCD (Liquid Crystal Display) oder ein DMD (Digital Mirror Device), um segmentiertes Licht als Strahlenbündel 20 abzustrahlen.

Dieses Strahlenbündel 20 wird im Betrieb der Leuchte 1 zumindest teilweise über das Projektionssystem 3 als eine segmentierte Lichtverteilung vor die Leuchte 1 projiziert. Das Projektionssystem 3 kann mehrere Linsen 3a, 3b, 3c, 3d, 3e aufweisen und ist entlang des Strahlengangs angeordnet. Beispielsweise weist das Projektionssystem 3 zumindest drei Linsen 3a, 3c, 3e auf. Wie gezeigt weist das Projektionssystem 3 bevorzugt fünf Linsen 3a, 3b, 3c, 3d, 3e auf.

Die Leuchte 1 weist eine adaptive Aperturvorrichtung 4 auf, welche entlang des Strahlengangs angeordnet ist und so wie das Projektionssystem 3 im Halter 30 aufgenommen sein kann. Diese Aperturvorrichtung 4 schottet im Betrieb der Leuchte 1 zumindest einen Teil des von dem Bildgeber 2 ausgehenden Strahlenbündels 20 ab. Dadurch tritt durch die Aperturvorrichtung 4 ein Restanteil des Strahlenbündels 20.

Die Aperturvorrichtung 4 weist entlang des Strahlengangs eine erste Öffnung 5 in einer ersten Ebene 6 und eine zweite Öffnung 7 in einer zweiten Ebene 8 auf. Die erste Ebene 6 als auch die zweite Ebene 8 stehen bevorzugt senkrecht zur optischen Achse X des Projektionssystems 3. Durch die Öffnungen 5, 7 kann im Betrieb Licht hindurchtreten. Zumindest in der unmittelbaren Umgebung um die Öffnungen 5, 7 in der jeweiligen Ebene 6, 8 wird das Licht abgeschottet. Damit wird im Betrieb der Leuchte 1 das Strahlenbündel 20 beim Durchtritt durch die erste Ebene und damit durch die erste Öffnung 5 auf einen ersten Anteil des Strahlenbündels 20 reduziert und anschließend wird dieser erste Anteil beim Durchtritt durch die zweite Ebene 8 und damit durch die zweite Öffnung 7 auf einen Restanteil des Strahlenbündels 20 reduziert. Da die erste Öffnung 5 in der ersten Ebene 6 und die zweite Öffnung 7 in der zweiten Ebene 8 relativ zueinander verschiebbar sind, wird eine adaptive Aperturvorrichtung 4 geschaffen, durch welche der Restanteil des Strahlenbündels 20 variierbar ist. Details dazu werden in der Figurenbeschreibung zu Fig. 5b und Fig. 6b gezeigt. Der erste Anteil des Strahlenbündels und der Restanteil des Strahlenbündels 20 können sich auf den jeweiligen Lichtstrom des Strahlenbündels 20 nach der jeweiligen Ebene 6, 8 entlang des Strahlengangs beziehen.

Die erste Ebene 6 sowie die zweite Ebene 8 befinden sich bevorzugt, wie gezeigt, im Strahlengang zwischen der dritten Linse 3c und der vierten Linse 3d des Projektionssystems 3.

Die erste Öffnung 5 und die zweite Öffnung 7 können auf zueinander beweglichen und lichtabsorbierenden Platten angeordnet sein. Diese Platten sind dann entsprechend in der ersten Ebene 6 bzw. in der zweiten Ebene 8 angeordnet. Bevorzugt sind die erste Öffnung 5 und die zweite Öffnung 7 jedoch auf einer Folie 9 angeordnet.

Die erste Öffnung 5 und die zweite Öffnung 7 können geometrisch ähnlich sein und sind bevorzugt geometrisch kongruent, wie in Fig. 3a dargestellt.

Die erste Öffnung 5 kann symmetrisch entlang einer ersten Symmetrieachse 53 und die zweite Öffnung 7 kann symmetrisch entlang einer zweiten Symmetrieachse 73 ausgeführt sein.

Die erste Öffnung 5 und/oder die zweite Öffnung 7 können ovale Formen aufweisen. Ebenso sind elliptische oder andere nicht gänzlich kreisrunde Ausformungen möglich.

Bevorzugt sind die erste Öffnung 5 und die zweite Öffnung 6, wie in Fig. 3a dargestellt, ausgeformt. Dabei weist die erste Öffnung 5 einen ersten Öffnungsmittelpunkt 51m mit einem ersten Öffnungsradius 51r sowie einen zweiten Öffnungsmittelpunkt 52m mit einem zweiten Öffnungsradius 52r auf. Weiters weist hier die zweite Öffnung 7 einen dritten Öffnungsmittelpunkt 71m mit einem dritten Öffnungsradius 71r, sowie einen vierten Öffnungsmittelpunkt 72m mit einem vierten Öffnungsradius 72r auf. Dabei ist der erste Öffnungsradius 51r gleich dem dritten Öffnungsradius 71r und der zweite Öffnungsradius 52r gleich dem vierten Öffnungsradius 72r, wobei der erste Öffnungsradius 51r größer als der zweite Öffnungsradius 52r ist und wobei der erste Öffnungsmittelpunkt 51m sowie der zweite Öffnungsmittelpunkt 52m an der ersten Symmetrieachse 53 und der dritte Öffnungsmittelpunkt 71m sowie der vierte Öffnungsmittelpunkt 72m an der zweiten Symmetrieachse 73 angeordnet sind.

Wie in Fig. 3a gezeigt, können die Öffnungen 5, 7 auf einer gemeinsamen Folie 9 angeordnet sein. Diese Folie 9 weist ein erstes Ende 9a und ein dem ersten Ende 9a gegenüberliegendes zweites Ende 9b auf. Zwischen dem ersten Ende 9a und dem zweiten Ende 9b der Folie 9 sind die erste Öffnung 5 und die zweite Öffnung 7 angeordnet. Die Folie 9 weist, wie in Fig. 3b gezeigt, eine bestimmte Stärke D zwischen einer ersten Folienseite 9c und einer der ersten Folienseite 9c gegenüberliegenden zweiten Folienseite 9d auf. Diese Stärke D kann 0,2 mm betragen.

Die Folie 9 weist bevorzugt eine Temperaturbeständigkeit zwischen minus 40 °C und plus 95 °C auf. Weiters ist die Folie 9 bevorzugt aus einem im wesentlichen vollständig lichtabsorbierenden Material geformt. Die Folie 9 kann als eine Verbundfolie mit Gewebefasern, beispielsweise Textilfasern, ausgeformt sein, um eine bestimmte Reisfestigkeit zu erfüllen.

Die Figuren 4a bis 4d zeigen Schnittbilder unterschiedlicher Ausführungen der adaptiven Aperturvorrichtung 4 mit einer Folie 9, wobei die restlichen Elemente der Leuchte 1 der besseren Übersicht halber nicht gezeigt sind. In den gezeigten Ausführungen kann die Folie 9 über einen Aktuator 12 bewegt werden, womit die erste Öffnung 5 in der ersten Ebene 6 und die zweite Öffnung 7 in der zweiten Ebene 8 relativ zueinander gleichzeitig über den Aktuator 12 verschoben werden können.

Fig. 4a zeigt eine erste mögliche Ausführung der Aperuturvorrichtung 4 mit einer Folie 9. Die Folie 9 ist dabei über eine Umlenkrolle 10 entlang der ersten Ebene 6 und der zweiten Ebene 8 geführt, wodurch sich die zweite Folienseite 9d abschnittsweise selbst gegenüber steht. An dem ersten Ende 9a ist die Folie 9 über eine Feder 13 vorgespannt und an dem zweiten Ende 9b ist die Folie 9 mit dem Aktuator 12 verbunden.

Fig. 4b zeigt eine zweite mögliche Ausführung der Aperturvorrichtung 4 mit einer Folie 9. In dieser Ausführung weist die Apertuvorrichtung 4 ebenso eine Umlenkrolle 10 und einen Aktuator 12 auf. Die Folie 9 ist in dieser Ausführung in sich geschlossen. Wie auch schon bei der Auführung nach Fig. 4a, steht sich die zweite Folienseite 9d abschnittsweise selbst gegenüber. Weiters sind zwei Spannrollen 11 gezeigt, welche einen definierten Abstand A zwischen der sich selbst gegenüberstehenden zweiten Folienseite 9d erlaubt. Dieser Abstand A kann zwischen 0,1 mm und 10 mm, bevorzugt wischen 0,1 mm und 2 mm betragen.

Fig. 4c zeigt eine dritte mögliche Ausführung der Aperturvorrichtung 4 mit einer Folie 9, wobei keine Spannrollen 11 vorgesehen sind.

In den Ausführungen nach Fig. 4a bis 4c sind die erste Ebene 6 und die zweite Ebene 8 parallel zueinander ausgerichtet. Demnach ist auch die Folio 9 enstprechend geführt, sodass die erste Öffnung 5 in der ersten Ebene 6 und die zweite Öffnung 7 in der zweiten Ebene 8 verschoben werden kann. Die erste Ebene 6 als auch die zweite Ebene 8 kann senkrecht zur optischen Achse X des Projektionssystems 3 (vgl. Fig. 2, Fig. 5b und Fig. 6b) ausgerichtet sein.

Es kann sinnvoll sein, die erste Ebene 6 und die zweite Ebene 8 in einem Winkel 14 zueinander auszurichten. Eine solche Ausführung ist in Fig. 4d gezeigt, in welcher zwei Umlenkrollen 10 vorgesehen sind. Fig. 4d zeigt damit eine vierte Ausführung der Apertuvorrichtung 4 mit einer Folie 9. Durch die beiden Umlenkrollen 10 wird die Folie 9 und damit die erste Öffnung 5 entlang der ersten Ebene 6 und die zweite Öffnung 7 entlang der zweiten Ebene 8 geführt, wobei die erste Ebenen 6 und die zweite Ebene 8 in einem Winkel 14 zueinander ausgerichtet sind. Der Winkel 14 kann beispielsweise zwischen 0,1° und 45° betragen. Bezüglich der Ausrichtung zur optischen Achse X des Projektionssystem 3, kann die erste Ebene 6 oder die zweite Ebene 8 senkrecht zu dieser optischen Achse X ausgerichtet sein.

Fig. 5a zeigt eine Draufsicht auf die Aperturvorrichtung 4 in ihrer dritten Ausführung aus der Sicht des Bildgebers 2, wobei die Geometrien der ersten Öffnung 5 und der zweiten Öffnung 7 gemäß der in Fig. 3a gezeigten Ausführung ausgeformt sind. Die Aperturvorrichtung 4 befindet sich in einer ersten Stellung. In dieser ersten Stellung fällt der erste Öffnungsmittelpunkt 51m sowie der dritte Öffnungsmittelpunkt 71m mit der optischen Achse X des Projektionssystems 3 zusammen.

In Fig. 5b ist die, aus der ersten Stellung der Aperturvorrichtung 4 resultierende, Reduktion des Strahlenbündels 20 dargestellt. Von dem Bildgeber 2 geht ein Strahlenbündel 20 entlang eines Strahlengangs aus, welches Strahlenbündel 20 durch die erste Linse 3a, die zweite Linse 3b und die dritte Linse 3d des Projektionssystems 3 tritt. Zwischen der dritten Linse 3c und der vierten Linse 3d des Projektionssystems 3 ist die Aperturvorrichtung 4 angeordnet. Die erste Öffnung 5 der Aperturvorrichtung 4 ist in einer ersten Ebene 6 und die zweite Öffnung 7 der Aperturvorrichtung 4 ist in einer zweiten Ebene 8 angeordnet. Ein Teil des Strahlenbündels 20 trifft auf die erste Folienseite 9c der Folie 9 und wird dadurch abgeschottet. Also wird das Strahlenbündel 20 beim Durchtritt durch die erste Ebene 6 und damit durch die erste Öffnung 5 auf einen ersten Anteil des Strahlenbündels 20 reduziert. Dieser erste Anteil des Strahlenbündels 20 setzt sich entlang des Strahlengangs fort und trifft teilweise auf die zweite Folienseite 9d. Dadurch wird der erste Anteil des Strahlenbündels 20, welcher zwischen der ersten Ebene 6 und der zweiten Ebene 8 besteht, beim Durchtritt durch die zweite Ebene 8 und damit durch die zweite Öffnung 7 auf einen Restanteil des Strahlenbündels 20 reduziert. Der Restanteil des Strahlenbündels 20 besteht somit in Richtung des Strahlengangs nach der zweiten Ebene 8 und tritt durch die vierte Linse 3d und die fünfte Linse 3e. Damit wir das im Betrieb abgestrahlte Strahlenbündel 20 in reduzierter Form über das Projektionssystem 3 als eine segmentierte Lichtverteilung vor die Leuchte 1 projiziert.

Fig. 6a zeigt die Aperturvorrichtung 4 aus der Sicht des Bildgebers 2 in einer zweiten Stellung. Der Übergang von der ersten Stellung in die zweite Stellung bzw. die gleichzeitige relative Verschiebung der ersten Öffnung 5 in der ersten Ebene 6 und der zweiten Öffnung 7 in der zweiten Ebene 8 zueinander, kann durch den bereits beschriebenen Aktuator 12 (vergleiche

Fig. 4a bis Fig. 4d) bewerkstelligt werden. In dieser zweiten Stellung fällt der zweite Öffnungsmittelpunkt 52m sowie der vierte Öffnungsmittelpunkt 72m mit der optischen Achse X des Projektionssystems 3 zusammen. Analog zur ersten Stellung der Aperturvorrichtung 4 wird nun das Strahlenbündel 20 zuerst auf einen ersten Anteil und dieser erste Anteil anschließend auf einen Restanteil des Strahlenbündels 20 reduziert. Der durch die zweite Stellung der Aperturvorrichtung 4 resultierende Restanteil des Strahlenbündels 20 ist geringer als der durch die erste Stellung der Aperturvorrichtung 4 resultierende Restanteil des Strahlenbündels 20. Sichtlich ist der Restanteil des Strahlenbündels 20 durch die adaptive Aperturvorrichtung 4 variierbarer.

Wenngleich lediglich zwei Stellungen der Aperturvorrichung 4 gezeigt sind, sind beliebig viele Stellungen denkbar. In Kombination mit geometrisch anders ausgeformten Öffnungen 5, 7 und einer entsprechenden Ausrichtung der Ebenen 6, 8 zueinander, kann eine adaptive Aperturvorrichtung 4 geschaffen werden, welche an weitere Anforderungen anpassbar ist. Die Erfindung ist also nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Leuchte (1) für ein Fahrzeug, welche Leuchte (1) einen Bildgeber (2) und ein Projektionssystem (3) aufweist,
wobei von dem Bildgeber (2) im Betrieb der Leuchte (1) segmentiertes Licht als Strahlenbündel (20) entlang eines Strahlengangs abstrahlbar ist, wobei ein im Betrieb abgestrahltes Strahlenbündel (20) zumindest teilweise über das Projektionssystem (3) als eine segmentierte Lichtverteilung vor die Leuchte (1) projiziert wird,
wobei entlang des Strahlengangs eine adaptive Aperturvorrichtung (4) angeordnet ist, durch welche Aperturvorrichtung (4) im Betrieb das Strahlenbündel (20) teilweise abgeschottet wird, so dass durch die Aperturvorrichtung (4) ein variierbarer Restanteil des Strahlenbündels (20) durchtritt,
**dadurch gekennzeichnet, dass**
die Aperturvorrichtung (4) entlang des Strahlengangs eine erste Öffnung (5) in einer ersten Ebene (6) und eine zweite Öffnung (7) in einer zweiten Ebene (8) aufweist, wobei im Betrieb das Strahlenbündel (20) durch die erste Öffnung (5) auf einen ersten Anteil des Strahlenbündels (20) reduziert und dieser erste Anteil durch die zweite Öffnung (7) auf den Restanteil des Strahlenbündels (20) reduziert wird, wobei die erste Öffnung (5) in der ersten Ebene (6) und die zweite Öffnung (7) in der zweiten Ebene (8) relativ zueinander verschiebbar sind.

2. Leuchte nach Anspruch 1, wobei die erste Öffnung (5) und zweite Öffnung (7) geometrisch ähnlich, bevorzugt geometrisch kongruent, sind.

3. Leuchte nach einem der vorangegangenen Ansprüche, wobei die erste Öffnung (5) symmetrisch entlang einer ersten Symmetrieachse (53) und die zweite Öffnung (7) symmetrisch entlang einer zweiten Symmetrieachse (73) ausgeführt ist.

4. Leuchte nach Anspruch 3, wobei die erste Öffnung (5) einen ersten Öffnungsmittelpunkt (51m) mit einem ersten Öffnungsradius (51r) sowie einen zweiten Öffnungsmittelpunkt (52m) mit einem zweiten Öffnungsradius (52r) aufweist und die zweite Öffnung (7) einen dritten Öffnungsmittelpunkt (71m) mit einem dritten Öffnungsradius (71r) sowie einen vierten Öffnungsmittelpunkt (72m) mit einem vierten Öffnungsradius (72r) aufweist, wobei der erste Öffnungsradius (51r) gleich dem dritten Öffnungsradius (71r) und der zweite Öffnungsradius (52r) gleich dem vierten Öffnungsradius (72r) ist, wobei der erste Öffnungsradius (51r) größer als der zweite Öffnungsradius (52r) ist und wobei der erste Öffnungsmittelpunkt (51m) sowie der zweite Öffnungsmittelpunkt (52m) an der ersten Symmetrieachse und der dritte Öffnungsmittelpunkt (71m) sowie der vierte Öffnungsmittelpunkt (72m) an der zweiten Symmetrieachse angeordnet sind.

5. Leuchte nach einem der vorangegangenen Ansprüche, wobei das Projektionssystem (3) mindestens drei optische Linsen (3a, 3c, 3e), bevorzugt fünf optische Linsen (3a, 3b, 3c, 3d, 3e) umfasst und wobei sich die erste Ebene (6) sowie die zweite Ebene (8) im Strahlengang nach der ersten Linse (3a), beziehungsweise bevorzugt zwischen der dritten Linse (3c) und der vierten Linse (3d) befinden.

6. Leuchte nach eine der vorangegangenen Ansprüche, wobei die erste Ebene (6) und die zweite Ebene (8) parallel zueinander ausgerichtet sind.

7. Leuchte (1) nach einem der vorangegangenen Ansprüche, wobei die erste Ebene (5) und die zweite Ebene (6) in einem Winkel (14) zueinander ausgerichtet sind.

8. Leuchte (1) nach einem der vorangegangenen Ansprüche, wobei die erste Öffnung (5) und die zweite Öffnung (7) auf einer Folie (9) angeordnet sind und die Folie (9) über zumindest eine Umlenkrolle (10) entlang der ersten Ebene (6) und der zweiten Ebene (8) geführt ist, wobei die Folie (9) über einen Aktuator (12) beweglich ist, womit die erste Öffnung (5) in der ersten Ebene (6) und die zweite Öffnung (7) in der zweiten Ebene (8) relativ zueinander gleichzeitig über den Aktuator (12) verschoben werden können.

9. Leuchte nach Anspruch 8, wobei die Folie (9) an einem ersten Ende (9a) über eine Feder (13) vorgespannt ist und an einem dem ersten Ende (9a) gegenüberliegenden zweiten Ende (9b) der Folie (9) mit dem Aktuator (12) verbunden ist.

10. Leuchte nach Anspruch 8, wobei die Folie (9) in sich geschlossen ist.

11. Kraftfahrzeug mit einer Leuchte (1) nach einem der vorangegangenen Ansprüche.
